# EUROPÄISCHE PATENTSCHRIFT

(11) **EP 0 082 457 B1**
(45) Veröffentlichungstag und Bekanntmachung des Hinweises auf die Patenterteilung: **25.06.1986**
(21) Anmeldenummer: 82111556.5
(22) Anmeldetag: 13.12.1982
(51) Int. Cl.: C11D 3/00, C11D 1/86, C11D 1/62, D06M 13/46

(54) **Konzentrierte Wäscheweichspülmittel**
Concentrated fabric-softening agents
Agents concentrés adoucissant le linge

(30) Priorität: 18.12.1981 DE 3150178
(43) Veröffentlichungstag der Anmeldung: 29.06.1983
(73) Patentinhaber: HOECHST AKTIENGESELLSCHAFT, 65926 Frankfurt am Main (DE)
(72) Erfinder: May, Adolf, Dr., D-6238 Hofheim am Taunus (DE); Bücking, Hans-Walter, Dr., D-6233 Kelkheim (Taunus) (DE)

## Beschreibung

Es ist bekannt, dass gewaschene Textilien, besonders solche aus Cellulosefasern, nach dem Trocknen eine unangenehme Verhärtung aufweisen. Dies trifft insbesondere dann ein, wenn die Wäsche im Waschautomaten erfolgt. Eine solche unerwünschte Griffverhärtung kann man dadurch beseitigen, dass man die Textilien nach der Wäsche in einem Spülbad mit kationischen Substanzen nachbehandelt, die mindestens zwei langkettige aliphatische Reste im Molekül enthalten. In der Praxis werden für diesen Zweck besonders die im Wasser dispergierbaren Dialkyldimethylammoniumchloride bzw. lmidazolinderivate der Formeln I―III verwendet

Hierbei bedeutet R¹ Alkyl oder Alkenyl mit 8-22, vorzugsweise 16-18 Kohlenstoffatomen, R² Alkyl mit 1-4 Kohlenstoffatomen, vorzugsweise Methyl, R³ Methyl oder Wasserstoff, X eine Zahl von 1-5 und A ein Anion wie z.B. CI^{s}, Br", CH₃OSO₃^{⊖} oder CH₃OPO₃^{⊖}.

Wässrige Dispersionen der erwähnten Rohstoffe haben den Nachteil, dass sie milchig trüb aussehen. Man verlangt aber Formulierungen, die als wässrige konzentrierte Einstellungen klar durchsichtig aussehen. Ausserdem sollen die Mischungen gut in kaltem Wasser dispergierbar sein. Weitere Kriterien sind: Kein Nachdicken der Formulierung beim Lagern, Stabilität nach längerem Stehen, keine Bildung von Bodensatz.

Es wurde nun gefunden, dass man diese Forderungen erfüllen kann, wenn man zu den Verbindungen der obigen Formeln I―III eine gewisse Menge anionischer Tenside zugibt.

Gegenstand der Erfindung sind somit konzentrierte Wäscheweichspülmittel, die bestehen aus
a) 26-40, vorzugsweise 26-30, Gew.-% einer oder mehreren Verbindungen der Formeln wobei R¹, R², R³, x und A die zuvor angegebenen Bedeutungen haben,
b) 0,01-8, vorzugsweise 1-3, Gew.-% eines oder mehreren anionischen Tensiden,
c) 0,01-8, vorzugsweise 0,5-3, Gew.-% eines nichtionischen Dispergiermittels
d) 3-30, vorzugsweise 5-15, Gew.-% eines C₁₋C₃₋Alkohols und
e) Wasser und gegebenenfalls Parfüm und Farbstoffen sowie anderen Hilfsmitteln in Mengen entsprechend dem Ausgleich zu 100 Gew.-%.

Als anionische Tenside kommen insbesondere in Frage die Verbindungen der folgenden Formeln IV-VII: wobei R⁴, R⁵, R⁶ Alkyl mit 8-20, vorzugsweise 10-15 C-Atomen, n eine Zahl von 8-18 vorzugsweise 11-14, m eine Zahl von 0-5, vorzugsweise 3 und Y Na, K oder NH₄ bedeuten.

Ein weiterer Bestandteil der Wäscheweichspülmittelkonzentrate gemäss der Erfindung sind übliche nichtionische Dispergatoren oder Emulgatoren auf der Basis von Oxalkylaten, die mit dazu beitragen, dass das Konzentrat in kaltem Wasser gut dispergierbar ist. Geeignete nichtionische Dispergatoren sind z.B. Umsetzungsprodukte von jeweils etwa 2-15 Mol Ethylenoxid mit einem Alkylphenol z.B. Xylenol, aber auch mit einem AIkylphenol mit einem langen Alkylrest von 8-10 C-Atomen oder mit einem Fettalkohol mit 8 bis 15 C-Atomen, insbesondere Umsetzungsprodukte von etwa 5-10 Mol EO mit 1 Mol Alkylphenol oder 1 Mol eines 8 bis 15 C-Atomen enthaltenen Fettalkohols oder eines Gemisches solcher Fettalkohole.

Bei der Bereitung der konzentrierten Weichspülmittel gemäss der Erfindung werden die kationischen weichmachenden Verbindungen der Formeln 1-111 zweckmässig in Form ihrer konzentrierten Lösungen in niederen Alkoholen, vorzugsweise Isopropanol oder im Gemisch dieser Alkohole mit Wasser eingesetzt. Die erfindungsgemässen Wäscheweichspülmittel enthalten daher eine bestimmte Menge solcher niederen Alkohole.

Darüber hinaus können die erfindungsgemässen konzentrierten Wäscheweichspülmittel noch weitere Substanzen und Hilfsmittel enthalten, die entweder schon im Konzentrat des Wäscheweichspülmittels zugemischt oder den gebrauchsfertigen Wäscheweichspülmitteln gesondert zugesetzt werden. Hierbei handelt es sich um Substanzen oder Hilfsmittel, die man bereits in Wäscheweichspülmitteln eingesetzt hat, wie z. B. kationische oder nichtionische oberflächenaktive Substanzen, . Elektrolyte, Absäuerungsmittel, org. Komplexbildner, optische Aufhellungsmittel oder Lösungsvermittler sowie Farb- und Duftstoffe. Sie dienen zur zusätzlichen Beeinflussung des Warengriffs oder sonstiger Eigenschaften der zu behandelnden Textilien oder zur Viskositätseinstellung, zur pH-Regulierung oder zur Erhöhung der Kältestabilität.

Die erfindungsgemässen konzentrierten Wäscheweichspülmittel verleihen beliebigen Textilmaterialien, besonders solchen aus natürlicher oder regenerierter Cellulose, Wolle, Celluloseacetat, -triacetat, Polyamid, Polyacrylnitril, Polyester, Polypropylen einen angenehmen und weichen Griff. Besonders vorteilhaft ist der Einsatz als Wäschenachbehandlungsmittel für Frottee und Leibwäsche. Die Herstellung dieser Wäscheweichspülmischungen erfolgt durch einfaches Vermischen oder Dispergieren der Einzelkomponenten in Wasser. Diese Wäscheweichspülmittel gemäss der Erfindung können entweder eine Verbindung der Formel 1 bis III bzw. IV bis VII enthalten oder aber sie enthalten ein Gemisch aus 2 oder mehr Verbindungen der Formel I bis III oder IV bis VII innerhalb der angegebenen Grenzen. Liegt ein Gemisch von zwei oder mehr Verbindungen der Formel bis ill bzw. IV bis VII vor, so ist das Mischungsverhältnis untereinander völlig unkritisch und kann jeden beliebigen Wert annehmen.

Die Anwendung dieser Wäscheweichspülmittelkonzentrate erfolgt wie üblich, indem man sie im Anschluss an die Textilwäsche in das letzte Spülwasser gibt. Das so behandelte Textilmaterial wird dann getrocknet.

Die oben beschriebenen Wäscheweichspülmittelkonzentrate, die gute weichmachende Eigenschaften aufweisen, sind völlig klar. Sie zeichnen sich durch eine gute Stabilität aus. Die Kaltwasserdispergierbarkeit ist hervorragend. Eine Gelbildung wurde nicht beobachtet. Die Formulierungen zeigen auch in hoher konzentrierter Form eine niedrige Viskosität. Ein Nachdicken-Gelieren nach längerer Lagerzeit tritt nicht auf.

Auch wurde eine Verbesserung des Griffeffektes festgestellt, so dass überraschenderweise das anionische Tensid nicht nur als Emulgator, sondern als Weichmachungskomponente wirkt. Diese anionischen Tenside üben für sich allein keinen weichmachenden Effekt auf, da sie nicht auf das Gewebe aufziehen.

In den folgenden Beispielen sind einige erfindungsgemässe Wäscheweichspülmittel beschrieben. Prozentangaben sind in allen Fällen Gewichtsprozente. Die Herstellung dieser Wäscheweichspülmittel erfolgt in allen Fällen durch ein einfaches Verrühren in der Kälte von wässrigen Lösungen der einzelnen Komponenten.

### Beispiel 1

Aussehen: Klare Flüssigkeit; die Verdünnbarkeit mit kaltem Wasser ist gut

### Beispiel 2

Aussehen: Klare Flüssigkeit; die Verdünnbarkeit in kaltem Wasser ist gut

### Beispiel 3

Aussehen: Klare Flüssigkeit; Verdünnbarkeit mit kaltem Wasser ist gut

### Beispiel 4

Aussehen: Klare Flüssigkeit; Verdünnbarkeit mit kaltem Wasser ist gut

### Beispiel 5

Aussehen: Klare Flüssigkeit; die Verdünnung mit kaltem Wasser ist gut

## Patentansprüche

1. Klar flüssige Wäscheweichspülmittelkonzentrate, dadurch gekennzeichnet, dass sie bestehen aus
a) 26-40 Gew.-% eines oder mehreren kationischen Weichmachern
b) 0,01-8 Gew.-% eines oder mehreren anionischen Tensiden
c) 0,01-8 Gew.-% eines nichtionischen Dispergiermittels
d) 3-30 Gew.-% eines C,-C₃-Alkanols
e) Wasser und gegebenenfalls Parfüm und Farbstoffen sowie Hilfsmitteln in Mengen entsprechend des Ausgleichs zu 100 Gew.-%.

2. Wäscheweichspülmittelkonzentrate nach Anspruch 1, bestehend aus
a) 26-40 Gew.-% eines kationischen Weichmachers der Formeln wobei R¹ Alkyl oder Alkenyl mit 8-22 Kohlenstoffatomen, vorzugsweise 16-18 Kohlenstoffatomen, R² Alkyl mit 1-4 Kohlenstoffatomen, vorzugsweise Methyl, R³ Methyl oder Wasserstoff, x eine Zahl von 1-5 und A ein Anion, wie z.B. CI^{s}, Br°, CH₃OPO₃^{⊖} oder CH₃OSO₃^{⊖} bedeuten;
b) 0,01-8 Gew.-%, bevorzugt 1₋3 Gew.-% eines anionischen Tensids der Formel IV-VII wobei R⁴, R⁵, R⁶ Alkyl mit 8-20, vorzugsweise 10-15 Kohlenstoffatomen, n eine Zahl von 8-18, vorzugsweise 11-14, m eine Zahl von 0-5, vorzugsweise 3 und Y Na, K oder NH₄ bedeuten;
c) 0,01 bis 8 Gew.-% eines oxethylierten Alkylphenols oder Fettalkohols;
d) 3-30 Gew.-% eines C₁-C₃-Alkanols
e) Wasser und gegebenenfalls Parfüm und Farbstoffe sowie anderen Hilfsmitteln in Mengen entsprechend dem Ausgleich zu 100 Gew.-%.

3. Wäscheweichspülmittelkonzentrate nach Anspruch 1 bestehend aus 26-30 Gew.-% der Komponente a, 1-3 Gew.-% der Komponente b, 0,5-3 Gew.-% der Komponente c, 5-15 Gew.-% der Komponente d und Wasser und gegebenenfalls Parfüm und Farbstoff in Mengen entsprechend dem Ausgleich zu 100 Gew.-%.

## Claims

1. Transparent, liquid fabric softener concentrates consisting of
a) from 26 to 40 weight % of one or more cationic softener,
b) from 0.01 to 8 weight % of one or more anionic surfactant,
c) from 0.01 to 8 weight % of a nonionic dispersant,
d) from 3 to 30 weight % of a C₁―C₃ alcohol, and
e) water, optionally perfume, dyestuffs and other auxiliaries in amounts remaining to complete to 100%.

2. Fabric softener concentrates as claimed in Claim 1, which consist of
a) from 26 to 40 weight % of a cationic softener of the formulae in which R¹ is alkyl or alkenyl having from 8 to 22, preferably 16 to 18, carbon atoms, R² is alkyl having from 1 to 4 carbon atoms, preferably methyl, R³ is methyl or hydrogen, x is a number of from 1 to 5 and A is an anion such as Cl^{⊖}, Br°, CH₃OSO₃^{⊖} or CH₃OPO₃^{⊖},
b) from 0.01 to 8, preferably 1 to 3, weight % of an anionic surfactant of the formulae IV to VII in which R⁴ through R⁶ each are alkyl having from 8 to 20, preferably 10 to 15, carbon atoms, n is a number of from 8 to 18, preferably 11 to 14, m is a number of from 0 to 5, preferably 3, and Y is Na, K or NH4,
c) from 0.01 to 8 weight % of an oxethylated alkylphenol or fatty alcohol,
d) from 3 to 30 weight % of a C₁-C₃-alkanol, and
e) water, optionally perfume, dyestuffs and other auxiliaries in the amounts remaining to complete 100%.

3. Fabric softener concentrates as claimed in Claim 1, which consist of from 26 to 30 weight % of component a), from 1 to 3 weight % of component b), from 0.5 to 3 weight % of component c), from 5 to 15 weight % of component d), and water and optionally perfume and dyestuffs in the amounts remaining to complete 100%.

## Revendications

1. Assouplisseurs concentrés pour linge, liquides et limpides, caractérisés en ce qu'ils sont constitués:
a) de 26 à 40% en poids d'un ou de plusieurs assouplisseurs cationiques,
b) de 0,01 à 8% en poids d'un ou de plusieurs surfactifs anioniques,
c) de 0,01 à 8% en poids d'un dispersant non ionique,
d) de 3 à 30% en poids d'un alcanol en C₁―C₃,
e) d'eau et, éventuellement, de parfums et de colorants ainsi que d'adjuvants, en des quantités formant le complément à 100% en poids.

2. Concentrés assouplisseurs pour linge selon la revendication 1 caractérisé en ce qu'ils sont constitués:
a) de 26 à 40% en poids d'un assouplisseur cationique répondant à l'une des formules: dans lesquelles R¹ représente un radical alkyle ou alcényle contenant de 8 à 22 atomes de carbone, de préférence de 16 à 18, R² représente un alkyle contenant de 1 à 4 atomes de carbone, de préférence un méthyle, R³ un méthyle ou l'hydrogène, x un nombre de 1 à 5 et A un anion, par exemple Cl^{⊖}, Br⁸, CH₃OPO₃^{⊖}, ou CH₃OSO₃^{⊖},
b) de 0,01 à 8% en poids, de préférence de 1 à 3% en poids, d'un surfactif anionique répondant à l'une des formules IV à VII: dans lesquelles R⁴, R⁵ et R⁶ représentent chacun un alkyle contenant de 8 à 20 atomes de carbone, de préférence de 10 à 15, n représente un nombre de 8 à 18, de préférence de 11 à 14, m un nombre de 0 à 5, de préférence le nombre 3, et Y représente Na, K ou NH₄,
c) de 0,01 à 8% en poids d'un alkylphénol éthoxylé ou d'un alcool gras éthoxylé,
d) de 3 à 30% en poids d'un alcanol contenant de 1 à 3 atomes de carbone,
e) d'eau et, éventuellement, de parfums et de colorants ainsi que d'autres adjuvants, en des quantités représentant le complément à 100% en poids.

3. Concentrés assouplisseurs pour linge selon la revendication 1 qui sont constitués de 26 à 30% en poids de la composante a), de 1 à 3% en poids de la composante b), de 0,5 à 3% en poids de la composante c), de 5 à 15% en poids de la composante d), d'eau et, éventuellement, d'un parfum et d'un colorant en des quantités formant le complément à 100% en poids.
